# EUROPÄISCHE PATENTANMELDUNG

(11) **EP 0 912 003 A2**
(43) Veröffentlichungstag der Anmeldung: **28.04.1999**
(21) Anmeldenummer: 98119593.6
(22) Anmeldetag: 16.10.1998
(51) Int. Cl.: H04H 1/00

(54) **Rundfunkempfänger für DAB-Ausstrahlungen mit Vorrichtung zur Auswahl von Durchsagen**

(30) Priorität: 27.10.1997 DE 19747055
(71) Anmelder: ROBERT BOSCH GMBH, 70442 Stuttgart (DE)
(72) Erfinder: Schepers, Heiner, 48465 Schuettorf (DE); Wendland, Arnd, 31199 Diekholzen (DE); Scholz, Maik, 31185 Feldbergen (DE)

(57) **Zusammenfassung**

Die vorliegende Erfindung betrifft einen Rundfunkempfänger 100 für digitale Rundfunkausstrahlungen (DAB-Ausstrahlungen) mit Lautsprecherausgängen 16, wobei die DAB-Ausstrahlungen verschiedene Durchsagearten beinhalten. Hierbei ist ein Durchsagefilter 28 vorgesehen, welcher vorbestimmte Durchsagearten unter Unterbrechung eines momentanen Zustands des Rundfunkempfängers 100 zur Hörbarmachung der jeweiligen Durchsage auf die Lautsprecherausgänge 16 leitet und andere vorbestimmte Durchsagearten unterdrückt, so daß ein momentaner Zustand des Rundfunkempfängers 100 nicht beeinflußt ist. Der Durchsagefilter nimmt also verschiedene Zustände ein. Diese sind in der vorliegenden Ausführungsform lediglich beispielhaft mit "ON", "OFF" und "PS" bezeichnet. "ON" besagt, daß die spezielle Durchsage, wenn diese aktiv ist, durchgeschaltet wird. "PS" erweitert den Filter, indem bei einem Programmwechsel nur solche Programme selektiert werden, die die mit "PS" gekennzeichnete Durchsageart unterstützen. "OFF" kennzeichnet, daß der Filter für diese Durchsageart nicht aktiv ist, d.h. derartige Durchsagearten werden ignoriert und nicht durchgestellt.

## Beschreibung

### Technisches Gebiet

Die Erfindung betrifft einen Rundfunkempfänger für digitale Rundfunkausstrahlungen (Digital Audio Broadcasting bzw. DAB-Ausstrahlungen) mit Lautsprecherausgängen, wobei die DAB-Ausstrahlungen verschiedene Durchsagearten beinhalten, gemäß dem Oberbegriff des Anspruchs 1.

### Stand der Technik

Das Digitalradio oder auch "Digital Audio Broadcasting", kurz DAB, genannt ist eine neue Form der Ausstrahlung eines drahtlosen Radioprogrammes. Hierbei werden die Radioprogramme nicht mehr, wie beispielsweise bisher auf UKW üblich, als analog auf ein Trägersignal aufmoduliertes Signal ausgestrahlt, sondern in digitaler Form übertragen. Herkömmliche Radioempfänger, wie beispielsweise Autoradios, können jedoch diese neue Form der Ausstrahlung nicht in ein von einem Benutzer hörbares Programm umsetzen, vielmehr werden neue, an diese Übertragungsform angepaßte Empfangsgeräte benötigt, welche nachfolgend als "DAB-Receiver" oder "Rundfunkempfänger für DAB-Ausstrahlungen" bezeichnet werden.

Die Standards für diese digitalen Ausstrahlungen bzw. für DAB sind im European Telecommunication Standard ETS 300 401, "DAB System Spezifikation" spezifiziert. In entsprechender Weise zu einem Radio-Daten-System (RDS, gemäß der EBU-Spezifikation DIN EN50067) von bisherigen herkömmlichen analogen Radioausstrahlungen im UKW-Bereich sind in der Spezifikation gemäß ETS 300 401 verschiedene Durchsagearten definiert, wie beispielsweise Verkehrsdurchsagen. Im bisherigen analogen RDS-System werden Rundfunksender mit RDS und Verkehrsdurchsagen in einer Anzeigevorrichtung des Rundfunkempfängers mit "TP" (Traffic Program / Radioprogramm mit Verkehrsdurchsagen) bezeichnet. Dies zeigt dem Benutzer an, daß der momentan eingestellte Rundfunksender diese Funktionalität bietet. Eine "TA" (Traffic Announcement / Verkehrsdurchsage) Taste aktiviert die RDS-Funktionalität und in der Anzeigevorrichtung erscheint die Anzeige "TA" und signalisiert dem Benutzer, daß die RDS-Funktionalität bzgl. der Verkehrsdurchsagen aktiviert ist.

Eine RDS-Durchsage, wie beispielsweise eine Verkehrsdurchsage, unterbricht in jedem Falle das laufende Programm eines momentan in einem RDS-Rundfunkempfänger eingestellten Radiosenders. Ein Benutzer hat lediglich die Möglichkeit während beispielsweise des Abspielens einer CD oder einer Musikkassette im Hintergrund ein Radioprogramm mit RDS-Durchsagen vom RDS-Empfänger überwachen zu lassen und das Radioprogramm unter Unterbrechung der momentanen Abspielung der CD oder Musikkassette auf Lautsprecherausgänge zu schalten, so daß der Benutzer eine aktuelle Verkehrsdurchsage erhält. In ähnlicher Weise kann ein Benutzer das Radioprogramm stumm schalten und der RDS-Rundfunkempfänger schaltet das Programm automatisch auf laut, wenn eine Verkehrsdurchsage identifiziert wird.

Dieses bisherige analoge RDS-System hat jedoch den Nachteil, daß Verkehrsdurchsagen nur zu bestimmten Zeiten zur Verfügung stehen, nämlich dann, wenn sie gerade ausgestrahlt werden. Demgegenüber stehen z.B. unmittelbar vor dem Losfahren mit einem Kraftfahrzeug ggf. keine Verkehrsdurchsagen zur Verfügung. Gerade zu diesem Zeitpunkt fällt jedoch die erste Entscheidung für eine Fahrtroute und eine aktuelle Verkehrsdurchsage könnte hier eine Wertvolle Entscheidungshilfe sein.

Im neuen DAB-System werden daher verschiedene Durchsagearten, nachfolgend auch DAB-Durchsagen genannt, nicht als Programmunterbrechung ausgestrahlt, sondern gemäß dem digitalen Charakter der Ausstrahlung auf parallelen Datenkanälen und parallel zum laufenden Programm. Mit anderen Worten erfolgen die verschiedenen Durchsagearten ohne Unterbrechung des laufenden Programms. Möchte ein Benutzer jedoch aktuell und sofort neue DAB-Durchsagen hören, so kann er eine entsprechende Funktion des DAB-Receivers aktivieren, so daß erkannte DAB-Durchsagen unter Unterbrechung des momentanen Programmes sofort hörbar gemacht werden. Der Benutzer kann also wählen, ob er ungestört ein entsprechendes Radioprogramm hören oder aktuelle DAB-Durchsagen mit entsprechenden Programmunterbrechungen erhalten möchte.

Gemäß der ETS 300 401 sind jedoch neben den herkömmlichen Durchsagearten "Alarm", "Verkehrsdurchsagen", "Nachrichten" und "Wetter", wie sie bereits im RDS-System definiert sind, zusätzlich die Durchsagearten "öffentliche Verkehrsmittel", "Warnungen", "Veranstaltungshinweise" und "spezielle Durchsage" definiert. Neben diesen acht bereits definierten DAB-Durchsagearten sind noch wenigstens acht weitere definierte Durchsagearten möglich, wenn auch bisher noch nicht ausgeschöpft. Für den Benutzer ergibt sich das Problem, daß er entweder alle Durchsagearten hört oder keine. Dies ist für ihn jedoch unbefriedigend, da er sich beispielsweise nur für Verkehrsdurchsagen interessiert, nicht jedoch für Veranstaltungshinweise.

### Darstellung der Erfindung, Aufgabe, Lösung. Vorteile

Es ist Aufgabe der vorliegenden Erfindung, einen verbesserten Rundfunkempfänger für DAB-Ausstrahlungen der obengenannten Art zur Verfügung zu stellen, welcher die obengenannten Nachteile beseitigt und dem Benutzer einen komfortablen Umgang mit DAB-Durchsagearten ermöglicht.

Diese Aufgabe wird durch einen Rundfunkempfänger für DAB-Ausstrahlungen der o.g. Art mit den in Anspruch 1 gekennzeichneten Merkmalen gelöst.

Dazu ist es erfindungsgemäß vorgesehen, daß ein Durchsagefilter vorgesehen ist, welcher vorbestimmte Durchsagearten unter Unterbrechung eines momentanen Zustands des Rundfunkempfängers zur Hörbarmachung der jeweiligen Durchsage auf die Lautsprecherausgänge leitet und andere vorbestimmte Durchsagearten unterdrückt, so daß ein momentaner Zustand des Rundfunkempfängers nicht beeinflußt ist.

Dies hat den Vorteil, daß der Benutzer vorbestimmen kann, welche DAB-Durchsagearten das von ihm gehörte Programm unterbrechen sollen und welche unterdrückt werden sollen.

Vorzugsweise Weitergestaltungen der Vorrichtung sind in den Ansprüchen 2 bis 7 beschrieben.

Für eine einfache und komfortable Bedienung ist vorzugsweise eine einzige Programmdurchsagetaste (TA+) zum Steuern des Durchsagefilters vorgesehen, welche durch eine erste vorbestimmte Betätigung dieser wahlweise den Durchsagefilter in vorbestimmter Weise aktiviert oder deaktiviert. Hierbei die erste vorbestimmte Betätigung bevorzugt ein kurzes Drücken der Programmdurchsagetaste (TA+), beispielsweise von einer Sekunde oder weniger.

Eine individuelle Auswahl zur Vorbestimmung gewünschter Durchsagearten erzielt man dadurch, daß die zusätzliche Programmdurchsagetaste (TA+) durch eine zweite vorbestimmte Betätigung den Rundfunkempfänger in einen Konfigurationsmodus umschaltet, in dem eine Vorbestimmung von durchzulassenden und zu unterdrückenden Durchsagearten erfolgt. Hierbei ist die zweite vorbestimmte Betätigung bevorzugt eine bezüglich der ersten vorbestimmten Betätigung längere Betätigung der Programmdurchsagetaste (TA+), beispielsweise von mehr als einer Sekunde.

Zweckmäßigerweise sind die Durchsagearten Alarmdurchsagen, Verkehrsfunkdurchsagen, Durchsagen bezüglich öffentlicher Verkehrsmittel, Warnungen, Nachrichten, Wetter, Veranstaltungshinweise und/oder spezielle Durchsagen.

In einer bevorzugten Ausführungsform eines erfindungsgemäßen Rundfunkempfängers ist der momentane Zustand des Rundfunkempfängers eine Hörbarmachung eines Rundfunkprogramms, eines Tonträgers, wie beispielsweise einer CD oder eine Kassette, über die Lautsprecherausgänge oder eine Stummschaltung des Rundfunkempfängers.

### Kurze Beschreibung der Zeichnungen

Nachstehend wird die Erfindung anhand der beigefügten Zeichnung näher erläutert. Diese zeigt eine schematische Darstellung einer bevorzugten Ausführungsform eines erfindungsgemäßen Rundfunkempfängers für DAB-Aussendungen.

### Bester Weg zur Ausführung der Erfindung

Die einzige Figur zeigt eine bevorzugte Ausführungsform eines erfindungsgemäßen Rundfunkempfängers 100 für DAB-Aussendungen mit einem Empfangsteil 12 mit nicht dargestellten Eingangsfiltern, Demodulator, D/A-Wandler und entsprechender NF-Aufbereitung. Ferner findet im Empfangsteil 12 ein Auswertung der verschiedenen Datenkanäle des empfangenen Signals statt. In einer Grundeinstellung wird das Signal desjenigen Datenkanals mit dem Radioprogramm als NF in den Verstärker 14 geleitet und über Lautsprecherausgang 16 und Lautsprecher 18 für einen Benutzer hörbar gemacht.

Eine Anzeigevorrichtung 20 gibt dem Benutzer verschiedene Informationen, wie beispielsweise momentan eingestellte Empfangsfrequenz und ähnliches. An einem Bedienteil 22 sind Bedientasten 24 und 26 zur Bedienung des Empfangsteiles 12 vorgesehen.

Ein Durchsagefilter 28 überprüft laufend entsprechende Datenkanäle des Empfangssignals auf DAB-Durchsagearten, wie beispielsweise "Alarm", "Verkehrsdurchsagen", "Nachrichten", "Wetter", "öffentliche Verkehrsmittel", "Warnungen", "Veranstaltungshinweise" und/oder "spezielle Durchsage". Wird eine Durchsageart erkannt, so wird je nach über das Bedienteil eingestelltem Modus die Durchsage ignoriert oder aber das Empfangsteil 12 vom Durchsagefilter 28 beispielsweise über Leitung 34 derart angesteuert, daß die DAB-Durchsage statt des laufenden Programms an den NF-Verstärker 14 weitergeleitet wird.

Der Durchsagefilter 28 kann auch in das Empfangsteil 12 integriert oder in den Signalweg zwischen Antenne 10 und Lautsprecher 18 eingeschleift sein.

Es sind beispielsweise vier Modi zur Auswertung der Durchsagearten vorgesehen:

In einem ersten Modus werden die DAB-Durchsagen ignoriert. In diesem Modus erscheint in der Anzeigevorrichtung 20 informativ lediglich ein Hinweis darauf, welche Funktionalitäten das Signal des momentan eingestellten Rundfunksenders bietet. Hierbei bedeutet z.B. keine derartige Anzeige daß keine DAB-Durchsagen unterstützt werden. Eine Anzeige "TP" bedeutet, daß DAB-Verkehrsdurchsagen ausgesendet werden, aber keine weiteren Durchsagearten. Eine Anzeige "TP+" bedeutet, daß zusätzlich zu Verkehrsfunkdurchsagen weitere unterstützt werden und diese selektiv mittels des Durchsagefilters 28 als gewünscht oder unerwünscht filterbar sind. Eine Anzeige "P+" bedeutet beispielsweise, daß Verkehrsdurchsagen nicht vom Programm unterstützt werden, dafür aber andere Durchsagearten.

In beispielsweise einer weiteren Anzeige erfolgt eine Indikation eines momentan gewählten Zustandes des Durchsagefilters. Diese Anzeige kann insbesondere keine bzw. eine leere Anzeige oder wahlweise die Anzeigen "TA", "TA+ oder "A+" darstellen, im Gegensatz zu den obigen Anzeigen "TP", "TP+" oder "P+", welche ausschließlich die Funktionalität des momentan eingestellten Rundfunksenders beschreiben. Im oben beschriebenen ersten Modus ist die erste Anzeige leer, d.h. hat keine Anzeige. Die Bedeutung der weiteren Anzeigen "TA", "TA+" und "A+" wird nachfolgend beschrieben. Optional können diese beiden Anzeigen auch zu einer einzigen Anzeige zusammengefaßt sein.

In einem zweiten Modus werden alle erkannten Verkehrsdurchsagen und nur diese unter Unterbrechung des laufenden Programms auf den Lautsprecherausgang 16 gegeben. Dieser zweite Modus wird in der Anzeigevorrichtung 20 beispielsweise mit "TA" angezeigt. Diese Anzeige weist daher auf eine aktivierte Unterstützung ausschließlich von Verkehrsdurchsagen hin.

In einem dritten Modus werden neben den Verkehrsdurchsagen nur vorbestimmte DAB-Durchsagen auf den Lautsprecherausgang 16 unter Unterbrechung des laufenden Programms gegeben. Dieser dritte Modus wird in der Anzeigevorrichtung 20 beispielsweise mit "TA+" angezeigt. Diese Anzeige weist also auf eine aktivierte Unterstützung von Verkehrsdurchsagen und mindestens einer weiteren Durchsageart hin, die aber in diesem Ausführungsbeispiel nicht direkt benannt ist. Diese Durchsageart ist im Durchsagefilter entsprechend eingestellt, wie nachfolgend näher erläutert wird.

In einem vierten Modus werden nur vorbestimmte DAB-Durchsagen auf den Lautsprecherausgang 16 unter Unterbrechung des laufenden Programms gegeben und Verkehrsdurchsagen zählen zu unterdrückten DAB-Durchsagearten. Dieser vierte Modus wird in der Anzeigevorrichtung 20 beispielsweise mit "A+" angezeigt. Diese Anzeige weist also auf eine deaktivierte Unterstützung von Verkehrsdurchsagen hin, aber mindestens eine weitere Durchsageart ist aktiviert. Diese ist im Durchsagefilter eingestellt.

Beispielsweise durch kurzes Betätigen einer Programmdurchsagetaste 24, welche vorzugsweise mit "TA+" gekennzeichnet ist, kann zwischen diesen Modi gewechselt werden. Mittels dieser Programmdurchsagetaste 24 ist eine Einknopfbedienung der Funktionalität des Durchsagefilters 28 möglich. Mit der Taste 24 "TA+" lassen sich ferner die Durchsagearten steuern, d.h. aktivieren, deaktivieren, aktive Durchsage unterbrechen etc. und zusätzlich ein funktionsbezogenes Menü durch einen langen Tastendruck, beispielsweise länger als 1 Sekunde, aufrufen.

In einem derartigen Menü lassen sich durch Bestimmung von Attributen einzeln für jede Durchsageart solche DAB-Durchsagearten vorbestimmen, welche unterdrückt werden sollen und solche DAB-Durchsagearten vorbestimmen, welche das laufende Programm unterbrechen sollen. Hierzu sind beispielsweise folgende Attribute vorgesehen:
"OFF": Das laufende Programm wird nicht von dieser Durchsageart unterbrochen.
"ON": Wenn das gewählte Programm diese Durchsageart unterstützt, dann werden diese Durchsagen jeweils unter Unterbrechung des laufenden Programms auf den Lautsprecherausgang 16 geschaltet. Bei einem automatischen Programmsuchlauf werden jedoch auch Programmausstrahlungen akzeptiert und angeboten, welche diese Durchsageart nicht unterstützen.
"PS": Wie bei "ON", jedoch werden bei einem automatischen Programmsuchlauf nur solche Programmausstrahlungen angeboten, welche diese Durchsageart unterstützen.

Der Aufruf des Auswahlmenüs zur Vorbestimmung der genannten Attribute erfolgt beispielsweise durch einen langen Druck auf die "TA+"-Taste 24 von beispielsweise länger als eine Sekunde. Hier werden dann in der Anzeigevorrichtungen 20 die verschiedenen Durchsagearten angezeigt und sind mittels Up-/DOWN-Tasten 30 auswählbar. Das Attribut einer ausgewählten Durchsageart wird dann durch sukzessives Drücken von Vor-/ZURÜCK-Tasten 32 ausgewählt, wobei bei jedem Tastendruck auf Tasten 32 von einem Attribut OFF, ON oder PS zum jeweiligen nächsten gewechselt wird. Sind alle Attribute in gewünschter Weise eingestellt, so beendet ein weiterer Druck auf die "TA+"-Taste 24 diesen Konfigurationsmodus und aktiviert die aktuellen Einstellungen gemäß der gewählten Attribute.

Der Durchsagefilter ist in bevorzugter Weise ferner dazu eingerichtet, bei erkennen einer gewünschten, d.h. mit Attribut "ON" versehenen Durchsageart eine Stummschaltung des Rundfunkempfänger zu unterbrechen und die aktuelle Durchsage auf den Lautsprecherausgang 16 zu leiten.

Der Durchsagefilter nimmt also verschiedene Zustände ein. Diese sind in der vorliegenden Ausführungsform lediglich beispielhaft mit "ON", "OFF" und "PS" bezeichnet. "ON" besagt, daß die spezielle Durchsage, wenn diese aktiv ist, durchgeschaltet wird. "PS" erweitert den Filter, indem bei einem Programmwechsel nur solche Programme selektiert werden, die die mit "PS" gekennzeichnete Durchsageart unterstützen. "OFF" kennzeichnet, daß der Filter für diese Durchsageart nicht aktiv ist, d.h. derartige Durchsagearten werden ignoriert und nicht durchgestellt.

Eine Sonderstellung nimmt hierbei eine ggf. unterstützte Alarmdurchsage ein. Diese Durchsage ist im Spezialfall eines mobilen Empfängers immer aktiv geschaltet, d.h. im Durchsagefilter mit "ON" gekennzeichnet, und somit nicht in den Einstellungen des Durchsagefilters manuell selektierbar. Dementsprechend ist sie bei der weiteren Anzeige von "leer", "TA", "TA+" und "A+" nicht berücksichtigt.

In einer besonderen Ausführungsform umfaßt der erfindungsgemäße Rundfunkempfänger zusätzlich ein RDS-Empfangsteil (RDS= Radio Daten System) und kann wahlweise ein analoges FM-Signal mit RDS-Signal oder ein digitales Signal mit DAB-Ausstrahlungen verarbeiten, je nach dem, welches Signal momentan einen optimalen Empfang gewährleistet, wobei insbesondere ein digitales Signal soweit möglich bevorzugt ist.

Der hierin verwendete Ausdruck "Rundfunkausstrahlung" ist nicht auf drahtlose Übermittlung eines Rundfunkprogramm beschränkt, sondern umfaßt auch andere Übertragungswege, wie beispielsweise Kabelübertragung oder ähnliches.

Der momentan gewählte Filtermodus des Durchsagefilters verarbeitet bevorzugt Durchsagearten des momentan am Rundfunkempfänger gewählten Rundfunkprogramms. Diese können mit dem Rundfunksignal selbst oder beispielsweise auch auf einem zusätzlichen Kanal übertragen werden. In einer bevorzugten Weiterbildung überwacht der Durchsagefilter auch Durchsagearten von anderen, momentan nicht eingestellten Rundfunksendern, die diese Durchsagearten auf ihrem Rundfunksignal oder einem zusätzlichen Kanal übertragen, und legt diese ggf. auf Lautsprecherausgänge, sofern eine mit "ON" gekennzeichnete Durchsageart empfangen wird.

## Patentansprüche

1. Rundfunkempfänger (100) für digitale Rundfunkausstrahlungen (DAB-Ausstrahlungen) mit Lautsprecherausgängen (16), wobei die DAB-Ausstrahlungen verschiedene Durchsagearten beinhalten,
dadurch gekennzeichnet, daß
ein Durchsagefilter (28) vorgesehen ist, welcher vorbestimmte Durchsagearten unter Unterbrechung eines momentanen Zustands des Rundfunkempfängers (100) zur Hörbarmachung der jeweiligen Durchsage auf die Lautsprecherausgänge (16) leitet und andere vorbestimmte Durchsagearten unterdrückt, so daß ein momentaner Zustand des Rundfunkempfängers (100) nicht beeinflußt ist.

2. Rundfunkempfänger (100) nach Anspruch 1,
dadurch gekennzeichnet, daß
eine einzige zusätzliche Programmdurchsagetaste (TA+) (24) zum Steuern des Durchsagefilters (28) vorgesehen ist, welche durch eine erste vorbestimmte Betätigung dieser wahlweise den Durchsagefilter (28) in vorbestimmter Weise aktiviert oder deaktiviert.

3. Rundfunkempfänger (100) nach Anspruch 2,
dadurch gekennzeichnet, daß
die erste vorbestimmte Betätigung ein kurzes Drücken der Programmdurchsagetaste (TA+) (24), beispielsweise von einer Sekunde oder weniger, ist.

4. Rundfunkempfänger (100) nach Anspruch 2 oder 3,
dadurch gekennzeichnet, daß
die zusätzliche Programmdurchsagetaste (TA+) (24) ferner durch eine zweite vorbestimmte Betätigung den Rundfunkempfänger (100) in einen Konfigurationsmodus umschaltet, in dem eine Vorbestimmung von durchzulassenden und zu unterdrückenden Durchsagearten erfolgt.

5. Rundfunkempfänger (100) nach Anspruch 4,
dadurch gekennzeichnet, daß
die zweite vorbestimmte Betätigung eine bezüglich der ersten vorbestimmten Betätigung längere Betätigung der Programmdurchsagetaste (TA+) (24), beispielsweise von mehr als einer Sekunde, ist.

6. Rundfunkempfänger (100) nach einem der vorhergehenden Ansprüche,
dadurch gekennzeichnet, daß
die Durchsagearten Alarmdurchsagen, Verkehrsfunkdurchsagen, Durchsagen bezüglich öffentlicher Verkehrsmittel, Warnungen, Nachrichten, Wetter, Veranstaltungshinweise und/oder spezielle Durchsagen sind.

7. Rundfunkempfänger (100) nach einem der vorhergehenden Ansprüche,
dadurch gekennzeichnet, daß
der momentane Zustand des Rundfunkempfängers (100) eine Hörbarmachung eines Rundfunkprogramms, eines Tonträgers, wie beispielsweise einer CD oder eine Kassette, über die Lautsprecherausgänge (16) oder eine Stummschaltung des Rundfunkempfängers ist.

8. Rundfunkempfänger (100) nach einem der vorhergehenden Ansprüche,
dadurch gekennzeichnet, daß
für jede Durchsageart genau drei Attribute ("OFF","ON", "PS") vorgesehen sind, welche den Durchsagefilter bezüglich der jeweiligen Durchsageart steuern bzw. einstellen.
